# FASCICULE DE BREVET EUROPEEN

(11) **EP 4 021 250 B1**
(45) Date de publication et mention de la délivrance du brevet: **22.01.2025**
(21) Numéro de dépôt: 20760480.2
(22) Date de dépôt: 27.08.2020
(51) Int. Cl.: A47F 5/00, A47F 3/08

(54) **DISPOSITIF POUR PRÉSENTATION D'OBJET**
VORRICHTUNG ZUM PRÄSENTIEREN EINES OBJEKTS
DEVICE FOR PRESENTING AN OBJECT

(30) Priorité: 29.08.2019 BE 201905563
(43) Date de publication de la demande: 06.07.2022
(73) Titulaire: Levita, SPRL, 4000 Liège (BE)
(72) Inventeur: KERSTENNE, Clément, 4000 Liège (BE); BOUGARD, Philippe, 4430 Ans (BE); ROYEN, François, 4357 Donceel (BE)
(74) Mandataire: Calysta NV
(86) Numéro de dépôt international: PCT/EP2020/073939
(87) Numéro de publication internationale: WO 2021/037959

(56) Documents cités:
- DE-C- 120 905
- FR-A1- 2 712 785
- GB-A- 2 098 041
- US-A- 1 993 545
- US-A- 5 232 105
- US-A1- 2015 124 164
- US-A9- 2017 287 440

## Description

La présente invention se rapporte à un dispositif pour la présentation d'objet.

Il existe différents types de présentoirs pour mettre en valeur les objets. Par exemple, il existe des présentoirs tels que des vitrines conventionnelles visibles en façade de magasins dans lesquelles de multiples objets en vente peuvent être exposés.

Il existe aussi des présentoirs utilisés à l'intérieur des magasins dans lesquels de multiples objets sont exposés dans un même présentoir de taille plus restreinte qu'une vitrine conventionnelle. Ces présentoirs peuvent être présents par dizaines sur un même étage d'un magasin.

Dans notre société actuelle hyperconnectée et toujours en quête d'amélioration, il devient difficile de capter l'attention des consommateurs dans les magasins par un tel type de vitrines ou de présentoirs conventionnels pour des objets.

Il existe également des présentoirs qui permettent une interaction entre le consommateur et l'objet exposé par un code barre à scanner à l'aide d'un smartphone.

Certains magasins ou certaines galeries de magasins mettent en oeuvre, à des moments importants de l'année en termes de vente comme par exemple Noël, des mises en scène en vitrine comprenant des plateaux tournants, des jeux de lumières tels que des clignotements, des flash, des fonds d'écran animés ainsi que des objets mis en mouvement tels que des automates.

Malheureusement, dans un tel type de vitrines, qui devient rapidement trop chargé, le consommateur regarde tous les objets en mouvement dans la vitrine et le consommateur ne peut se concentrer sur un objet exposé dans la vitrine car les jeux de lumières sont intenses et fluctuent ce qui ne permet donc pas au consommateur potentiel de se focaliser sur un objet en particulier, le consommateur se focalisant surtout sur la mise en scène.

D'autres présentoirs dans lesquels se trouve un objet ont été développés pour intriguer l'œil du consommateur potentiel.

Par exemple, des dispositifs permettant de maintenir dans l'air un objet sous l'influence de forces magnétiques sans support physique fourni à l'objet ont été développés.

Il existe également d'autres présentoirs tels qu'une enceinte dans laquelle deux objets identiques sont fixés en vis-à-vis à l'aide d'une plaque transparente. Les objets semblent n'être qu'un seul objet et semblent en apesanteur dans ce type d'enceintes.

Malheureusement, ce type de dispositifs nécessite, en général, une modification de l'objet en plus de devoir disposer de deux exemplaires de l'objet et celui-ci est également, dans certains cas, perdu. De plus, le consommateur ne porte pas un intérêt suffisant à l'objet qui reste statique ni à l'esthétisme de ce type de dispositifs.

Il existe également un présentoir tel que décrit dans le document CN 107149347. Ce document décrit un dispositif de présentation toute direction de montre connectée. Ce dispositif est mis en mouvement de rotation et contient une montre connectée pendue à l'aide d'un crochet qui peut être prise en main par le consommateur par un système de « canne à pêche » motorisé et remise ensuite dans le présentoir.

Malheureusement, dans un tel dispositif, les moyens de mises en mouvement ne peuvent fonctionner qu'alternativement l'un de l'autre. Le dispositif est mis en rotation et lorsqu'un consommateur veut se munir de la montre connectée, il appuie sur le bouton de l'interrupteur du système de canne à pêche. Le système de rotation se stoppe et la montre peut alors remonter et le consommateur peut la décrocher du crochet.

De plus, le mécanisme permettant de mettre en mouvement l'objet est visible pour le consommateur sans compter que le résultat extrêmement périodique de la mise en mouvement est lassant sans mettre particulièrement l'objet en valeur.

Le document US2015/124164 divulgue une boite de présentation avec un panneau d'affichage transparent derrière lequel un objet de présentation est présenté. L'objet présenté peut se déplacer par différents moyens de déplacement, par exemple un moyen de suspension. L'objet de présentation peut être affiché à travers le panneau d'affichage transparent tandis que le reste du panneau est opaque. Cette approche de présentation présente cependant l'inconvénient que l'effet dépend de l'angle de vue de l'utilisateur et nécessite donc une détection et une régulation très complexes ou ne fonctionne pas correctement.

Le document DE120905 présente un mécanisme de présentation d'articles en mouvement. Les articles sont suspendus à des supports qui se déplacent sur un rail circulaire. La lumière provient de sources lumineuses qui se déplacent également sur le rail circulaire.

FR2712785 divulgue un dispositif permettant de présenter des bijoux statiques de manière à ce qu'ils semblent voler.

GB2098041 A divulgue un présentoir sous-marin pour présenter des articles décoratifs.

Il existe donc un besoin de développer un présentoir qui permet de mettre en valeur un objet, comme par exemple un objet de luxe tel qu'une montre ou un bijou. Ce type de présentoir doit capter l'attention du consommateur potentiel et éveiller sa curiosité tout en maintenant son attention sur l'objet.

Pour résoudre ce problème, il est prévu suivant l'invention un dispositif pour la présentation d'objet qui comprend une zone d'exposition et une zone technique, ladite zone technique est au-dessus de la zone d'exposition, ladite zone d'exposition comprenant une portion de visibilité de l'objet à exposer, ladite zone d'exposition étant agencée pour contenir un objet à exposer et ladite zone technique contenant des moyens de mise en mouvement de l'objet à exposer, isolés dans ladite zone technique et agencés pour conférer un déplacement audit objet à exposer, lesdits moyens de mise en mouvement de l'objet comprenant au moins un moyen motorisé et au moins un moyen de transmission agencé pour transmettre un mouvement imparti par ledit au moins un moyen motorisé audit objet à exposer, ledit moyen de transmission comprenant au moins un élément de suspension agencé pour être relié via une première partie à l'objet à exposer et via une deuxième partie audit au moins un moyen motorisé, dans lequel ledit au moins un élément de suspension est un fil, le dispositif comprenant, en outre, un fond, le dispositif comprenant au moins une source lumineuse, l'association de ladite au moins une source lumineuse et des moyens de mise en mouvement et du fond est agencée pour rendre ledit au moins un élément de suspension invisible (pour le consommateur) et pour que l'objet semble flotter, dans lequel ladite au moins une source lumineuse comprend au moins une première source lumineuse et au moins une deuxième source lumineuse, dans lequel la au moins une première source lumineuse est agencée pour éclairer le fond, dans lequel ladite au moins une première source lumineuse est agencée pour conférer un éclairage indirect dudit objet à exposer en reflétant un éclairage direct de ladite au moins une source lumineuse par le fond telle que le fond crée un éclairage indirect complexe reflété par le fond qui capte l'attention de l'œil d'un consommateur, trompe l'œil du consommateur et rend l'élément de suspension invisible pour le consommateur, dans lequel la au moins une première source lumineuse est agencée de telle sorte que les rayons de la lumière directe de la au moins une première source lumineuse n'éclaire pas l'objet par les rayons lumineux directs provenant de la au moins une première source lumineuse, dans lequel la au moins une deuxième source lumineuse est agencée pour éclairer avec un éclairage direct dudit objet à exposer.

De manière surprenante, l'association de ladite au moins une source lumineuse et (de l'élément de suspension) des moyens de mise en mouvement résulte en ce que l'objet semble léviter mais semble aussi se déplacer en apesanteur. Par les termes « qui semble léviter », on entend un objet qui semble flotter dans l'espace du présentoir de manière statique sans support physique visible. L'association de ladite au moins une source lumineuse et des moyens de mise en mouvement de l'objet trompe l'œil en créant une illusion d'optique et le consommateur ne peut pas déceler que l'objet est en réalité suspendu par un élément de suspension et dépend de moyens motorisés, ledit élément de suspension étant rendu invisible. Ledit au moins un moyen motorisé permet donc un déplacement de l'objet à exposer selon une trajectoire prédéterminée ou aléatoire. L'élément de suspension est donc mis en mouvement par ledit au moins un moyen motorisé. L'objet ne semble pas seulement flotter dans l'air mais, si les moyens motorisés sont alimentés par un moteur opérationnel, alors l'objet effectue aussi un premier mouvement dans l'espace selon l'axe X, Y ou Z ou effectue un premier mouvement de rotation que ce soit dans le sens horlogique ou dans le sens anti-horlogique sans que l'élément de suspension ne soit visible à l'oeil nu et, sans force apparente exercée sur l'objet pour le mettre en mouvement.

L'éclairage de la source lumineuse est tel qu'il améliore/permet de rendre invisible l'élément de suspension. Donc, lorsque la source lumineuse est allumée, l'élément de suspension disparait ou disparait même plus pour le consommateur qui regarde l'objet. La première source lumineuse déconcentre l'œil du consommateur qui ne voit pas l'élément de suspension. La deuxième source lumineuse éclaire l'objet à exposer. La combination des première et deuxième source lumineuse éclaire l'objet sans que l'élément de suspension ne soit visible.

Comme on peut le constater, le dispositif selon la présente invention devient ludique pour le consommateur potentiel qui ne peut s'empêcher de regarder l'objet se déplacer comme s'il était en lévitation, tout en gardant son attention sur l'objet et non sur le mécanisme de mise en mouvement.

Pour résoudre ce problème, il est prévu un dispositif pour la présentation d'objet comprenant une portion de visibilité de l'objet à exposer, le dispositif étant agencé pour contenir un objet à exposer, ledit dispositif comprenant au moins un élément de suspension agencé pour être relié via une première partie à l'objet à exposer et via une deuxième partie audit dispositif, le dispositif comprenant au moins une source lumineuse, l'association de ladite au moins une source lumineuse et des moyens de mise en mouvement est agencée pour rendre ledit au moins un élément de suspension invisible.

De manière surprenante, l'association de ladite au moins une source lumineuse et de l'élément de suspension résulte en ce que l'objet semble léviter. L'association de ladite au moins une source lumineuse et de l'élément de suspension trompe l'œil en créant une illusion d'optique et le consommateur ne peut pas déceler que l'objet est en réalité suspendu par un élément de suspension, ledit élément de suspension étant rendu invisible.

Les formes de réalisation suivantes définissent des formes d'emploi préférées et/ou optionnelles.

De préférence, au moins un deuxième objet à exposer est exposé avec le premier objet.

De préférence, par les termes première partie dudit élément de suspension, on entend, au sens de la présente invention, une partie, un segment ou une extrémité distale dudit élément de suspension.

De préférence, par les termes deuxième partie dudit élément de suspension, on entend, au sens de la présente invention, une partie, un segment ou une extrémité ou les deux extrémités proximal(es) dudit élément de suspension.

Le dispositif selon la présente invention comprend une zone d'exposition qui permet de montrer l'objet à exposer à l'aide d'une portion de visibilité comprise dans cette zone d'exposition et comprend une zone technique.

Dans la zone technique, tous les moyens de mise en mouvement sont localisés de telle manière que ceux-ci ne soient pas visibles. Les moyens de mise en mouvement sont donc isolés de la zone d'exposition.

La portion de visibilité (V) de l'objet à exposer est visible (pour le consommateur du dispositif).

La portion de visibilité de l'objet à exposer permet au consommateur de voir l'objet à exposer dans la zone d'exposition. La portion de visibilité comprend ou est constituée d'un élément transparent comme par exemple du verre ou du plexiglas. L'élément transparent peut par exemple être une fenêtre transparente au travers de laquelle le consommateur peut regarder dans (la zone d'exposition du) le dispositif pour voir l'objet à exposer. Le dispositif, la portion de visibilité et/ou l'élément transparent ne comprennent pas un écran transparent.

De préférence, ladite zone technique n'est pas visible pour un (consommateur du dispositif) et/ou est caché derrière une paroi frontale. Cela permet de cacher les moyens de mise en mouvement de l'utilisateur dans ladite zone technique.

De préférence, la première partie de l'élément de suspension relié à l'objet à exposer est localisée dans ladite zone d'exposition et/ou dans la portion de visibilité. Cela engendre que l'objet à exposer relié à l'élément de suspension invisible sembler léviter dans la zone d'exposition.

De préférence, la deuxième partie de l'élément de suspension relié à ledit au moins un moyen motorisé est localisé dans ladite zone technique. Cela permet de cacher la deuxième partie de l'élément de suspension relié à ledit au moins un moyen motorisé de l'utilisateur dans ladite zone technique.

Au sens de la présente invention, le référentiel mathématique conventionnel X, Y, Z des coordonnées dans l'espace est utilisé. X représentant l'axe des abscisses et donc l'axe horizontal, Y représentant l'axe des ordonnées et donc l'axe vertical et Z représentant la profondeur.

Ladite au moins une première source lumineuse est agencée pour créer un éclairage indirect dudit au moins un élément de suspension. Ladite au moins une deuxième source lumineuse est agencée pour éclairer avec un éclairage direct dudit au moins un élément de suspension. De préférence, ladite au moins une deuxième source lumineuse est agencée pour que la réflexion (spéculaire) de l'éclairage direct de l'élément de suspension ne soit pas visible par le consommateur et/ou ne sorte pas de la zone de visibilité. La première source lumineuse déconcentre l'œil du consommateur qui ne voit pas l'élément de suspension. La deuxième source lumineuse éclaire l'objet à exposer sans créer de réflexion de l'élément de suspension vers le consommateur. La combination des première et deuxième source lumineuse éclaire l'objet sans que l'élément de suspension ne soit visible.

De préférence, ladite au moins une source lumineuse est localisée dans ladite zone d'exposition, agencée pour conférer un éclairage indirect dudit objet à exposer. Ladite au moins une source lumineuse est placée dans la zone d'exposition, à l'extérieur de la portion de visibilité.

L'éclairage indirect peut être dirigé vers l'arrière de la zone d'exposition pour obtenir une réflexion diffuse de ladite au moins une première source lumineuse dont une petite partie de la réflexion éclaire l'objet à exposer.

De préférence, ladite première source lumineuse est agencée pour diriger un faisceau lumineux de la première source lumineuse de manière à ce que l'élément de suspension ne se trouve dans le faisceau lumineux direct mais se trouve dans le faisceau lumineux indirect.

Ladite première source lumineuse est agencée pour conférer un éclairage indirect dudit objet à exposer de manière à ce que l'objet à exposer (O) n'est pas directement ciblé par les faisceaux lumineux mais devient parfaitement visible grâce à la lumière indirecte réfléchie de manière diffuse. Alors l'élément de suspension disparait de la vision d'un consommateur devant le présentoir.

Avantageusement, lesdits moyens de mise en mouvement comprenant au moins un moyen motorisé du dispositif selon la présente invention comprennent au moins un premier moyen motorisé agencé pour conférer une première composante selon l'axe X, l'axe Y ou l'axe Z dans un référentiel mathématique ou une première composante circulaire. Ledit au moins un premier moyen motorisé permet donc de conférer à l'objet à exposer soit un mouvement latéral de droite à gauche, soit un mouvement vertical de bas en haut ou soit un mouvement en profondeur d'avant en arrière à l'aide de l'élément de suspension qui transmet le mouvement dudit au moins premier moyen motorisé à l'objet à exposer.

De manière avantageuse, lesdits moyens de mise en mouvement comprenant au moins un moyen motorisé du dispositif selon la présente invention comprennent, en outre, un deuxième moyen motorisé agencé pour conférer une deuxième composante, différente de la première, selon l'axe X, l'axe Y ou l'axe Z dans un référentiel mathématique ou une deuxième composante circulaire. Ladite trajectoire prédéfinie présente une première composante X et une deuxième composante Y ou inversement, une première composante X et une deuxième composante Z ou inversement, une première composante X et une deuxième composante circulaire ou inversement, une première composante Y et une deuxième composante Z ou inversement, une première composante Y et une deuxième composante circulaire ou inversement, ou encore une première composante Z et une deuxième composante circulaire ou inversement.

De manière plus avantageuse, lesdits moyens de mise en mouvement comprenant au moins un moyen motorisé du dispositif selon la présente invention comprennent en outre un troisième moyen motorisé agencé pour conférer une troisième composante, différente de la première et de la deuxième composante, selon l'axe X, l'axe Y ou l'axe Z dans un référentiel mathématique ou une troisième composante circulaire. Ladite trajectoire prédéfinie présente une première composante X, une deuxième composante Y et une troisième composante Z ou inversement, une première composante X, une deuxième composante Y et une troisième composante circulaire ou inversement, une première composante X, une deuxième composante Z et une troisième composante circulaire ou inversement, ou encore, une première composante Y, une deuxième composante Z ou une troisième composante circulaire.

De manière encore plus avantageuse, lesdits moyens de mise en mouvement comprenant au moins un moyen motorisé du dispositif selon la présente invention comprennent en outre un quatrième moyen motorisé agencé pour conférer une quatrième composante, différente de la première, de la deuxième et de la troisième composante, selon l'axe X, l'axe Y ou l'axe Z dans un référentiel mathématique ou une troisième composante circulaire. Ladite trajectoire prédéfinie présente une première composante X, une deuxième composante Y, une troisième composante Z et une composante circulaire ou inversement.

Dans cette forme de réalisation avantageuse, le fond est opaque et composé d'un textile tissé ou non tissé comprenant des fibres végétales ou synthétiques absorbant une quantité importante de lumière tout en réfléchissant la lumière. Ce textile est de préférence un textile noir, une feutrine ou un textile foncé comprenant des fibres brillantes, des impuretés ou particules réfléchissant la lumière, c'est-à-dire des éléments présents dans le textile qui réfléchissent la lumière. De manière encore plus avantageuse, le fond est par exemple de l'herbe synthétique, une plaque métallique comprenant de nombreux trous ou comprenant des rainures. Le fond comprend avantageusement une quantité importante d'éléments (fibres, trous, rainures, ...) à analyser par l'œil au même moment.

Le fond est agencé pour créer l'éclairage indirect. L'éclairage indirect est créé par une réflexion de la lumière de ladite au moins une (première) source lumineuse par le fond. Le fond créé un éclairage indirect complexe qui capte l'attention de l'œil. De préférence, le fond (complexe) comprend une surface en relief (non-plate) et/ou des éléments réfléchissants/brillants. L'éclairage indirect complexe (reflété par le fond) trompe l'œil du consommateur et rend l'élément de suspension invisible pour le consommateur. De préférence, le fond est opaque. Avantageusement, le fond est foncé, par exemple noir. Avantageusement, le fond est un textile ou une feutrine. Avantageusement, le fond et/ou la feutrine et/ou le textile comprend des éléments réfléchissant la lumière (de la au moins une source lumineuse). De préférence, le fond et l'élément de suspension reflètent la lumière autant l'un que l'autre. Cela ne permet pas à l'œil de visualiser l'élément de suspension devant le fond.

Le fond peut aussi comprendre des éléments réfléchissants/brillants. Les élément réfléchissants/brillants pourraient être réalisés par des irrégularités dans la surface ou par des insertions d'éléments d'autres matériaux. Le fond dans cet exemple est de préférence du même matériaux que la portion de visibilité.

L'association de ladite au moins une source lumineuse, des moyens de mise en mouvement (surtout l'élément de suspension) et du fond est agencée pour rendre l'élément de suspension invisible (pour le consommateur). Cette association permet d'améliorer l'effet selon lequel l'objet se déplace en lévitation et aide à rendre l'élément de suspension invisible à l'œil nu.

Ladite au moins une source lumineuse est agencée pour conférer un éclairage indirect dudit objet à exposer et/ou dudit au moins un élément de suspension en reflétant un éclairage direct de ladite au moins une source lumineuse par le fond.

L'association de ladite au moins une source lumineuse (L), des moyens de mise en mouvement et du fond (F) est agencée pour que la lumière soit absorbée par le fond et pour que la lumière soit réfléchie par des éléments réfléchissant la lumière présente dans le fond ce qui permet de créer une homogénéité lumineuse sur le fond qui permet de rendre l'élément de suspension invisible.

De manière avantageuse, l'élément de suspension se trouve entre l'œil du consommateur et le fond de la zone d'exposition. Le fond peut comprendre aussi des parois latérales dans ladite zone d'exposition de telle manière qu'à chaque moment pendant lequel le consommateur regarde l'objet à exposer, l'élément de suspension soit invisible à l'œil du consommateur.

Avantageusement, ladite au moins une source lumineuse du dispositif selon la présente invention comprend des LED. De préférence, les LED utilisés ont un angle supérieur à 120°, de préférence supérieur à 130°, de préférence supérieur à 145°. De préférence, les LED utilisés ont un angle inférieur à 180°, de préférence inférieur à 170°, de préférence inférieur à 160°, de préférence inférieur à 150°. De préférence, les LED sont des LED à grand angle. De préférence, les LED utilisés ont un angle compris entre 140° et 160°, encore plus préférentiellement, les LED ont un angle de 150°. De préférence, les LED sont disposées sur au moins une rangée disposée sur la face intérieure d'une des deux parois latérales délimitant la zone d'exposition. Préférentiellement, les LED sont disposées sur au moins deux rangées, chaque rangée étant disposée sur la face intérieure des deux parois latérales délimitant la zone d'exposition. De manière encore plus préférentielle, les LED sont disposées sur au moins 3 rangées, une première rangée étant disposée sur la face intérieure de la paroi latérale droite ou gauche délimitant la zone d'exposition, une deuxième rangée étant disposée sur la face intérieure de la paroi gauche ou droite délimitant la zone d'exposition, une troisième rangée étant disposée sur la face intérieure de la paroi du bas délimitant la zone d'exposition.

Par les termes « LED grand angle », on entend une source lumineuse diffusant la lumière selon un faisceau formant un angle de 140° et 160° entre les bords du faisceau.

De plus, l'association de ladite au moins une source lumineuse, de préférence ladite au moins une source lumineuse comprenant des LED grand angle disposées en rangée sur au moins une des faces internes des parois délimitant la zone d'exposition, des moyens de mise en mouvement et du fond permet d'améliorer l'effet selon lequel l'objet se déplace en lévitation et aide à rendre l'élément de suspension invisible à l'œil nu. En effet, la lumière va être absorbée par le fond et réfléchie par les fibres brillantes ou éléments réfléchissant la lumière présente dans le fond ce qui permet de créer une homogénéité lumineuse sur le fond qui permet de rendre l'élément de suspension invisible.

Ledit au moins un élément de suspension est un fil. Le fil peut être un fil mono-filament, un câble ou un fil multi-filaments ou un autre élément type fil avec un extension principalement unidimensionnel. Le fil est de préférence élastique et est tendu par le poids de l'objet suspendu.

Avantageusement, ledit au moins un élément de suspension selon le dispositif suivant la présente invention, est un fil mono-filament.

Dans ce mode de réalisation préféré, ledit élément de suspension est un fil mono-filament de couleur sombre comme, par exemple, le noir qui, en association avec ladite au moins une source lumineuse, devient invisible à l'œil nu.

Dans un mode de réalisation préféré, ledit élément de suspension peut aussi être un fil multi-filaments lorsque, par exemple, la masse de l'objet à exposer est trop élevée pour être suspendue par un fil mono-filament. Le fil multi-filaments en association avec ladite au moins une source lumineuse, devient invisible à l'œil nu.

Dans une forme de réalisation encore plus avantageuse, le dispositif selon la présente invention comprend un élément de suspension qui est un fil mono-filament noir et le fond est une feutrine de couleur foncée comme le noir ou le bleu marine.

Dans cette forme de réalisation encore plus avantageuse, l'association du fil mono-filament, de ladite au moins une source lumineuse comprenant au moins une rangée de LED grand angle sur la face interne d'au moins une des parois délimitant la zone d'exposition et du fond tel qu'une feutrine crée une homogénéité lumineuse sur ce fond qui augmente l'effet selon lequel l'objet à exposer semble en lévitation car le fil mono-filament est rendu invisible. En effet, lorsque le fond et l'élément de suspension sont illuminés par les LED, le fond et l'élément de suspension reflètent la lumière autant l'un que l'autre ce qui ne permet pas à l'œil de visualiser le fil.

Dans une forme de réalisation particulière, le dispositif selon la présente invention, comprend au moins un premier moteur relié au moins audit premier moyen motorisé et agencé pour mettre en mouvement ledit premier moyen motorisé.

Dans cette forme de réalisation particulière, un moteur est agencé pour motoriser un ou plusieurs moyens motorisés qui vont alors fonctionner simultanément et donc l'objet à exposer se déplace obligatoirement dans une direction de l'espace et dans un mouvement de rotation.

Dans une autre forme de réalisation préférée, le dispositif selon la présente invention, comprend un deuxième moteur relié audit deuxième moyen motorisé et agencé pour mettre en mouvement ledit deuxième moyen motorisé.

Dans cette forme de réalisation préférée, un moteur est relié à un seul moyen motorisé et agencé pour mettre en mouvement un seul moyen motorisé. Un premier moyen motorisé peut donc être mis en mouvement sans qu'un deuxième moyen motorisé ne soit mis en mouvement et permet d'alterner le deuxième mouvement de rotation et le premier mouvement dans la direction de l'espace selon l'axe X, Y ou Z.

Avantageusement, le dispositif selon la présente invention comprend un troisième moteur relié audit troisième moyen motorisé, le troisième moteur étant agencé pour mettre en mouvement ledit troisième moyen motorisé. De manière encore plus avantageuse, le dispositif selon la présente invention comprend un quatrième moteur relié à un quatrième moyen motorisé, ledit quatrième moteur étant agencé pour mettre en mouvement ledit quatrième moyen motorisé. Le premier, le troisième et le quatrième moyens motorisés sont mis en mouvement chacun dans une direction de l'espace selon un axe particulier X, Y ou Z.

Dans une forme de réalisation avantageuse, ledit premier moyen motorisé comprend au moins un axe autour duquel s'entoure l'élément de suspension, ledit premier moyen motorisé étant mis en mouvement par le premier moteur.

Selon une autre forme de réalisation particulière, dans le dispositif selon la présente invention, ledit élément de suspension est agencé pour être relié à l'objet à exposer et audit premier moyen motorisé qui passe par au moins un élément agencé pour conférer un point d'inflexion audit premier ou deuxième mouvement conféré au moins à ladite deuxième partie dudit élément de suspension, comme par exemple un anneau passant, un crochet ou une poulie.

Avantageusement, il peut y avoir un, deux, trois ou plus de trois éléments agencés pour conférer un point d'inflexion audit premier ou deuxième mouvement conféré au moins à ladite deuxième partie dudit élément de suspension.

De plus, lesdits éléments agencés pour conférer un point d'inflexion audit premier ou deuxième mouvement conféré au moins à ladite deuxième partie sont présents à l'opposé de l'objet exposé par rapport à la zone technique. Ledit élément de suspension passe par une première poulie agencée pour conférer un premier point d'inflexion audit premier ou deuxième mouvement conféré à ladite deuxième partie dudit élément de suspension et une deuxième poulie agencée pour conférer un deuxième point d'inflexion audit premier ou deuxième mouvement conféré à ladite première partie dudit élément de suspension.

De plus, les éléments agencés pour conférer un point d'inflexion audit premier ou deuxième mouvement conféré peuvent être positionnés ailleurs dans la même zone technique, ou dans une autre zone technique.

Dans une autre forme de réalisation préférée, la zone technique du dispositif selon la présente invention comprend au moins un premier rail de guidage, éventuellement, deux premiers rails de guidage, s'étendant selon la direction de l'axe X ou selon la direction de l'axe Z et dans lequel ledit premier moyen motorisé comprend un chariot mobile le long dudit au moins un rail de guidage. Le chariot mobile permet le déplacement selon la direction de l'axe choisi X ou Z.

Avantageusement, la zone technique du dispositif selon la présente invention comprend en outre au moins deux deuxièmes rails de guidage s'étendant transversalement par rapport audit au moins un premier rail de guidage, ledit premier rail de guidage étant monté coulissant dans lesdits deuxièmes rails de guidage, et étant actionné par ledit premier moteur ou par un troisième moteur.

Dans ce mode de réalisation préféré, l'objet à exposer effectue un premier mouvement dans l'espace selon la direction de l'axe X ou Z, un deuxième mouvement de rotation et un troisième mouvement dans l'espace selon la direction de l'axe Z ou X.

Alternativement, le dispositif selon l'invention comprend deux premiers rails de guidage et deux deuxièmes rails de guidage coulissant dans une structure verticale pour conférer le mouvement selon l'axe Y au moins à ladite première partie de l'élément de suspension.

De préférence, ledit deuxième moyen motorisé du dispositif selon la présente invention comprend une première roue dentée et une deuxième roue dentée, formant un engrenage, ladite première roue dentée étant le pignon dudit engrenage et étant mise en mouvement par ledit premier ou deuxième moteur, ladite deuxième roue dentée étant reliée audit élément de suspension, éventuellement via un boitier et conférant ledit deuxième mouvement de rotation au moins à ladite première partie dudit élément de suspension.

Dans ce mode de réalisation avantageux, la deuxième roue dentée met en rotation le boitier, ledit boitier comprend ledit premier moteur ou ledit troisième moteur, une troisième roue dentée, ledit premier moyen motorisé ou ledit troisième moyen motorisé, ledit moyen motorisé comprenant deux axes transversaux autour desquels s'entoure l'élément de suspension. Une première extrémité dudit élément de suspension est attachée à un premier axe transversal, la deuxième extrémité dudit élément de suspension est attachée au deuxième axe transversal. Les deux axes transversaux sont mis en mouvement et permettent à l'objet à exposer de se mouvoir dans la direction de l'espace Y lorsque ladite troisième roue dentée est mise en mouvement par ledit premier moteur ou par ledit troisième moteur.

Dans un mode de réalisation préféré, le dispositif selon la présente invention comprend des moyens de commande comprenant une carte électronique qui permet de contrôler le ou les mouvements conférés par le ou les moteurs.

Dans ce mode de réalisation préféré, lesdits moyens de commande comprennent un émetteur et un récepteur, ledit récepteur étant localisé dans ladite zone technique et que les moyens de commande permettent de commander le ou les mouvements par émission d'un signal transmis au récepteur, ledit signal transmis résultant de la programmation par l'utilisateur.

Avantageusement, le dispositif selon la présente invention comprend en outre une zone d'amortissement telle qu'un faux sol comprenant de la mousse ou un textile tendu au niveau de la face interne de la paroi du bas délimitant la zone d'exposition.

Dans ce mode de réalisation particulier, la zone d'amortissement permet de ne pas abimer l'objet s'il venait à tomber de l'élément de suspension.

Avantageusement, le dispositif selon la présente invention comprend en outre des capteurs de luminosité qui permettent d'adapter la luminosité de ladite au moins une source lumineuse en fonction de la luminosité de la pièce ou du soleil.

De manière encore plus avantageuse, le dispositif selon la présente invention comprend en outre une carte son qui permet d'inclure une sonorité au dispositif selon l'invention comme une musique d'ambiance ou une musique de relaxation.

De préférence, le dispositif selon la présente invention comprend en outre des capteurs de Bluetooth et/ou wifi. Ces capteurs permettent de synchroniser au moins deux dispositifs pour la présentation d'objet selon la présente invention.

Alternativement, des objets dans une même vitrine ou dans différents présentoirs peuvent être synchronisés et se déplacent dans une trajectoire prédéterminée.

De préférence, la au moins une source lumineuse est localisée dans ladite zone d'exposition. Mais il est aussi possible que la au moins une source lumineuse soit localisée dans la zone technique.

Dans une forme de réalisation préférée du dispositif selon la présente invention, dans lequel ladite zone d'exposition comprend ladite au moins une source lumineuse (L) localisée dans ladite zone d'exposition, dans lequel lesdites moyens de mise en mouvement de l'objet à exposer (O) sont agencés pour conférer un déplacement audit objet à exposer (O) selon une trajectoire prédéfinie.

Dans une autre forme de réalisation du dispositif selon la présente invention, dans lequel ladite zone d'exposition (E) et/ou la portion de visibilité (V) de l'objet à exposer (O) est visible et ladite zone technique (T) n'est pas visible et/ou est cachée derrière une paroi frontale.

De préférence, la au moins une source lumineuse est agencée pour conférer un éclairage dudit objet à exposer et/ou dudit élément de suspension. De préférence, la au moins une première source lumineuse génère des faisceaux lumineux. L'éclairage indirect est l'éclairage des faisceaux lumineux de la au moins une première source lumineuse reflétés au moins une fois, de préférence de manière diffuse. L'éclairage direct est l'éclairage des faisceaux lumineux de la au moins une (deuxième) source lumineuse jamais reflétés ou reflétés seulement de manière spéculaire. L'éclairage diffus est de préférence l'éclairage indirect.

De préférence, ledit moyen de transmission peut être le au moins un élément de suspension ou peux comprendre le au moins un élément de suspension et des autres éléments.

D'autres formes de réalisation du dispositif suivant l'invention sont indiquées dans les revendications annexées.

D'autres caractéristiques, détails et avantages de l'invention ressortiront de la description donnée ci-après, à titre non limitatif et en faisant référence aux dessins et aux exemples.

Dans les dessins, la figure 1 représente une vue en perspective d'un mode de réalisation particulier du dispositif suivant la présente invention.

La figure 2 représente une vue en perspective sans la paroi frontale d'un mode de réalisation particulier du dispositif suivant la présente invention.

La figure 3 représente une vue en contre-plongée d'un mode de réalisation particulier de la zone technique en détail du dispositif suivant la présente invention.

La figure 4 représente une vue en perspective d'un mode de réalisation particulier de la zone technique en détail du dispositif suivant la présente invention.

La figure 5 représente une vue d'en haut d'un mode de réalisation de la zone technique du dispositif suivant la présente invention.

La figure 6 représente une vue schématique d'en haut d'un autre mode de réalisation de la zone technique du dispositif suivant la présente invention.

La figure 7 représente une vue en perspective d'un exemple ne faisant pas partie de l' invention.

La figure 8 et la figure 9 représentent une vue de face d'une mise en oeuvre en séquence du dispositif suivant la présente invention.

La figure 10 représente une vue en perspective d'un autre mode de réalisation du dispositif suivant la présente invention.

La figure 11 représente une vue de face d'un mode de réalisation du dispositif suivant la présente invention.

La figure 12 représente l'intersection A-A de la figure 11.

La figure 13 représente l'intersection B-B de la figure 11.

Sur les figures, les éléments identiques ou analogues portent les mêmes références

La figure 1 illustre un dispositif pour la présentation d'objet comprenant une zone d'exposition E comprenant une portion de visibilité V de l'objet à exposer O et une zone technique T, ladite zone d'exposition E étant agencée pour contenir un objet à exposer O suspendu à un élément de suspension S et un fond F recouvert d'une matière textile sombre intégrant une pluralité de particules, fibres, éléments réfléchissant la lumière. De manière encore plus avantageuse, le fond F est par exemple de l'herbe synthétique, une plaque métallique comprenant de nombreux trous ou comprenant des rainures. Le fond comprend avantageusement une quantité importante d'éléments (fibres, trous, rainures, ...) à analyser par l'œil au même moment.

Selon l'invention, la zone technique T est au-dessus de la zone d'exposition E. Dans certaines variantes, il peut y avoir plusieurs zones techniques T. La zone technique T contenant les moyens de mise en mouvement est, par exemple, en-dessous tandis qu'une autre zone technique T plus petite pourrait être prévue au-dessus, simplement munies de crochets, anneaux, poulies, ... Ledit dispositif comprend aussi des pieds P réglables en hauteur pour mettre à niveau le dispositif et s'assurer de son horizontalité.

La zone technique T est représentée à la figure 2 sans sa paroi frontale. Comme on peut le voir, elle comprend deux rails de guidage 4 parallèles l'un à l'autre et s'étendant entre les deux parois latérales 2 du dispositif selon l'invention. Un chariot 1 (premier moyen motorisé) est monté sur ces rails de guidage 4 et coulisse le long de ceux-ci dans la direction X. Le chariot 1 est mis en mouvement par un système comprenant un premier moteur et un câble non illustrés.

Le deuxième moyen motorisé 3 est fixé au chariot 1. Le deuxième moyen motorisé 3 comprend un collecteur tournant, une première roue dentée 9 et une deuxième roue dentée 10. La première roue dentée 9 joue le rôle de pignon de l'engrenage qui est mise en mouvement de rotation par le deuxième moteur 5, lequel est positionné sur le chariot 1, par exemple du côté opposé du point de fixation de la première roue dentée 9. La première roue dentée 9 engrène la deuxième roue dentée 10 et lui confère de cette manière un mouvement de rotation.

Un boitier 13 est fixé à la deuxième roue dentée 10. La première roue dentée 9 et la deuxième roue dentée 10 sont mises en rotation autour d'un axe vertical et présentent chacune deux parois sensiblement circulaires horizontales parallèles l'une à l'autre formant la surface de base et la surface de tête de chaque roue dentée 9 et 10. Le boitier 13 est fixé sur la surface de base de la deuxième roue dentée 10 par un moyen de fixation conventionnel. Le boitier 13 comporte, de préférence, une paroi frontale, deux parois latérales ainsi qu'une paroi de base et une paroi de tête.

Sur la forme de réalisation illustrée, l'élément de suspension S est fixé sur la paroi dorsale du boitier 13 à une extrémité et à l'objet à exposer O à l'autre extrémité. Dans cette forme de réalisation, l'objet à exposer O peut donc être déplacé selon l'axe X grâce au chariot 1 se déplaçant le long des rails de guidage 4. L'objet à exposer O peut être mis en rotation par le deuxième moyen motorisé 3. Il peut en outre être mis en mouvement selon l'axe Y par la présence d'un enrouleur non illustré fixé sur la paroi dorsale du boitier 13. L'enrouleur est prévu pour que l'élément de suspension S puisse être enroulé et puisse se dérouler autour d'un axe horizontal, lequel est mis en rotation sous l'effet du moteur 6 dans le sens de l'enroulage ou dans le sens de déroulage.

Le dispositif selon l'invention comprend en outre un fond F contre la paroi dorsale du présentoir à l'intérieur de celui-ci, dans la zone d'exposition E qui est visible par la portion de visibilité V. La zone d'exposition E comprend en outre deux cloisons latérales 8 munies chacune d'un plafond et d'une paroi frontale qui forment un premier faux mur 15 et un deuxième faux mur 15'. Ces faux murs accueillent une source lumineuse, par exemple intégrant la technologie LED et positionnées de telle façon que leurs faisceaux soient dirigés vers le fond F. Le faisceau présente de préférence un angle entre les deux bords de faisceaux compris entre 140° et 160°. Le fond F est recouvert d'une matière textile sombre intégrant une pluralité de particules, fibres, éléments réfléchissant la lumière. De cette manière, l'objet à exposer O n'est pas directement ciblé par les faisceaux lumineux mais devient parfaitement visible grâce à la lumière indirecte réfléchie de manière diffuse par le fond alors que l'élément de suspension disparait de la vision d'un consommateur devant le présentoir.

De plus, le dispositif peut comprendre une zone d'amortissement 7 afin de préserver l'objet à exposer O en cas de chute laquelle est une toile tendue ou un bloc de mousse.

La zone technique de la figure 2 est illustrée dans une vue en contre-plongée de manière détaillée dans la figure 3. Comme on peut le voir, elle comprend deux rails de guidage 4 parallèles l'un à l'autre. Un chariot 1 (premier moyen motorisé) est monté sur ces rails de guidage 4 et coulisse le long de ceux-ci dans la direction X. Le chariot 1 est mis en mouvement par un système comprenant un premier moteur non illustré et un câble C.

Le deuxième moyen motorisé 3 est fixé au chariot 1. Le deuxième moyen motorisé 3 comprend un collecteur tournant, une première roue dentée 9 et une deuxième roue dentée 10. La première roue dentée 9 joue le rôle de pignon de l'engrenage qui est mise en mouvement de rotation par le deuxième moteur 5, lequel est positionné sur le chariot 1, par exemple du côté opposé du point de fixation de la première roue dentée 9. La première roue dentée 9 engrène la deuxième roue dentée 10 et lui confère de cette manière un mouvement de rotation.

Un boitier 13 est fixé à la deuxième roue dentée 10. La première roue dentée 9 et la deuxième roue dentée 10 sont mises en rotation autour d'un axe vertical et présentant chacune deux parois sensiblement circulaires horizontales parallèles l'une à l'autre formant la surface de base et la surface de tête de chaque roue dentée 9 et 10. Le boitier 13 est fixé sur la surface de base de la deuxième roue dentée 10 par un moyen de fixation conventionnel. Le boitier 13 comporte, de préférence, une paroi frontale, deux parois latérales ainsi qu'une paroi de base et une paroi de tête.

Sur la forme de réalisation illustrée, l'élément de suspension S est fixé sur la paroi dorsale du boitier 13 par ses deux extrémités, l'objet à exposer O étant suspendu sur une partie de l'élément de suspension S.

Dans cette forme de réalisation, l'objet à exposer O peut donc être déplacé selon l'axe X grâce au chariot 1 se déplaçant le long des rails de guidage 4. L'objet à exposer O peut être mis en rotation par le deuxième moyen motorisé 3. Il peut en outre être mis en mouvement selon l'axe Y par la présence de deux enrouleurs 11 fixés sur la paroi dorsale du boitier 13. Les deux enrouleurs 11 sont prévus pour que l'élément de suspension S puisse être enroulé et puisse se dérouler autour d'un axe horizontal, lequel est mis en rotation sous l'effet du moteur 6 et d'une troisième roue dentée 14 dans le sens de l'enroulage ou dans le sens de déroulage.

De plus, les enrouleurs 11 sont prévus pour être interchangeables, par exemple, lorsque l'élément de suspension S doit être remplacé par un nouvel élément de suspension S. Les enrouleurs 11 peuvent être verrouillés par le système de verrouillage 12 et ne peuvent alors pas être enlevés du boitier 13 lorsque ledit système de verrouillage 12 est positionné sur « Closed ». Les enrouleurs 11 peuvent ne pas être verrouillés par le système de verrouillage 12 lorsque ledit système de verrouillage 12 n'est pas positionné sur « Closed ». Lorsque les enrouleurs 11 ne sont pas verrouillés par le système de verrouillage 12, l'élément de suspension S peut être remplacé par le retrait de chaque enrouleur 11 de chaque axe horizontal. Lorsque le remplacement de l'élément de suspension S est effectué et attaché aux enrouleurs 11, les enrouleurs 11 peuvent être replacés sur leur axe horizontal et être, ensuite, en position verrouillage lorsque ledit système de verrouillage 12 est positionné sur « Closed ».

La zone technique T de la figure 2 est illustrée de manière détaillée dans la figure 4 sous une autre vue que la figure 3. Comme on peut le voir, elle comprend deux rails de guidage 4 parallèles l'un à l'autre. Un chariot 1 (premier moyen motorisé) est monté sur ces rails de guidage 4 et coulisse le long de ceux-ci dans la direction X. Le chariot 1 est mis en mouvement par un système comprenant un moteur non illustré et un câble C.

Le deuxième moyen motorisé 3 est fixé au chariot 1. Le deuxième moyen motorisé 3 comprend un collecteur tournant, une première roue dentée 9 et une deuxième roue dentée 10. La première roue dentée 9 joue le rôle de pignon de l'engrenage qui est mise en mouvement de rotation par le deuxième moteur 5, lequel est positionné sur le chariot 1, par exemple du côté opposé du point de fixation de la première roue dentée 9. La première roue dentée 9 engrène la deuxième roue dentée 10 et lui confère de cette manière un mouvement de rotation.

Un boitier 13 est fixé à la deuxième roue dentée 10. La première roue dentée 9 et la deuxième roue dentée 10 sont mises en rotation autour d'un axe vertical et présentant chacune deux parois sensiblement circulaires horizontales parallèles l'une à l'autre formant la surface de base et la surface de tête de chaque roue dentée 9 et 10. Le boitier 13 est fixé sur la surface de base de la deuxième roue dentée 10 par un moyen de fixation conventionnel. Le boitier 13 comporte, de préférence, une paroi frontale, deux parois latérales ainsi qu'une paroi de base et une paroi de tête.

Sur la forme de réalisation illustrée, l'élément de suspension S est fixé sur la paroi dorsale du boitier 13 par ses deux extrémités, l'objet à exposer O étant suspendu sur une partie de l'élément de suspension S.

Dans cette forme de réalisation, l'objet à exposer O peut donc être déplacé selon l'axe X grâce au chariot 1 se déplaçant le long des rails de guidage 4. L'objet à exposer O peut être mis en rotation par le deuxième moyen motorisé 3. Il peut en outre être mis en mouvement selon l'axe Y par la présence de deux enrouleurs 11 fixés sur la paroi dorsale du boitier 13. Les deux enrouleurs 11 sont prévus pour que l'élément de suspension S puisse être enroulé et puisse se dérouler autour d'un axe horizontal, lequel est mis en rotation sous l'effet du moteur 6 et d'une troisième roue dentée 14 dans le sens de l'enroulage ou dans le sens de déroulage.

De plus, les enrouleurs 11 sont prévus pour être interchangeables, par exemple, lorsque l'élément de suspension S doit être remplacé par un nouvel élément de suspension S. Les enrouleurs 11 peuvent être verrouillés par le système de verrouillage 12 et ne peuvent alors pas être enlevés du boitier 13 lorsque ledit système de verrouillage 12 est positionné sur « Closed ». Les enrouleurs 11 peuvent ne pas être verrouillés par le système de verrouillage 12 lorsque ledit système de verrouillage 12 n'est pas positionné sur « Closed ». Lorsque les enrouleurs 11 ne sont pas verrouillés par le système de verrouillage 12, l'élément de suspension S peut être remplacé par le retrait de chaque enrouleur 11 de chaque axe horizontal. Lorsque le remplacement de l'élément de suspension S est effectué et attaché aux enrouleurs 11, les enrouleurs 11 peuvent être replacés sur leur axe horizontal et être, ensuite, en position verrouillage lorsque ledit système de verrouillage 12 est positionné sur « Closed ».

Une vue du haut de la zone technique T telle que décrite à la figure 2 est représentée à la figure 5. Comme on peut le voir, elle comprend deux rails de guidage 4 parallèles l'un à l'autre et s'étendant entre les deux parois latérales 2 du dispositif selon l'invention. Un chariot 1 (premier moyen motorisé) est monté sur ces rails de guidage 4 et coulisse le long de ceux-ci dans la direction de l'espace selon l'axe X. Le chariot 1 est mis en mouvement par un système comprenant un moteur 16 et un câble C. Le chariot 1 est relié au câble C qui, lorsqu'il est mis en mouvement, déplace le chariot 1 dans la direction de l'espace selon l'axe X.

Dans un mode de réalisation préféré, la zone technique T comprend deux rails de guidage 4' perpendiculaires aux deux rails de guidage 4 parallèles l'un à l'autre. Les deux rails de guidages 4' sont opposés l'un à l'autre, par exemple, reliés chacun à la face interne d'une paroi latérale 2 de la zone d'exposition E et reliés aux deux rails de guidage 4 chacun par un chariot mobile l'qui coulissent le long des rails de guidage 4' dans la direction de l'espace selon l'axe Z. Un chariot 1 (premier moyen motorisé) est monté sur lesdits rails de guidage 4 et coulisse le long de ceux-ci dans la direction de l'espace selon l'axe X. Le chariot 1 est mis en mouvement par un système comprenant un moteur et un câble non illustrés.

Un dispositif ne faisant pas partie de l' invention peut se présenter sous forme de tube fermé comme illustré à la figure 7. Dans la Figure 7, le fond F et la portion de visibilité V sont réalisés tous les deux par la même vitrine 21. La vitrine 21 permet de voir l'objet O de tous les côtés (n'incluant pas le haut ni le bas) et/ou à 360 °. La vitrine 21 est faite d'un matériau transparent, de préférence faite de verre. La vitrine 21 a, de préférence, une forme courbée, de préférence, une forme cylindrique, de préférence, une forme cylindrique circulaire. La vitrine 21 est, de préférence, la même à la face avant qu'à la face l'arrière du dispositif. Cependant, dans une autre forme de réalisation, la vitrine 21 pourrait être différente à la face arrière et à la face avant pour améliorer la transparence à l'avant et améliorer les caractéristiques de réflexion à l'arrière.

La au moins une source lumineuse L(dans la vitrine 21) est de préférence agencée au-dessus de l'objet O et/ou en-dessous de l'objet O. L'éclairage de la source lumineuse L réfléchit à partir du fond F (qui est la vitrine 21) et crée la lumière indirecte. La forme courbée du fond F ou de la vitrine 21 augmente la réflexion et crée des effets lumineux suffisants derrière l'objet O et/ou l'élément de suspension S pour cacher l'élément de suspension S par les effets lumineux de la lumière indirecte. La au moins une source lumineuse L a, en outre, la fonction d'illuminer l'objet par de la lumière directe de la source lumineuse L. Étant donné que la source lumineuse L est disposée au-dessus de l'objet O (peut-être disposée un peu vers la face avant disposée vers le consommateur) de sorte que les réflexions de la lumière directe de la source lumineuse L soient réfléchies avec un très petit angle de sorte que les réflexions de l'élément de suspension S ne quitte pas la vitrine 21 et / ou ne sont pas visible pour le consommateur qui se trouve en face de la vitrine 21, le consommateur regardant l'objet à exposer O présent dans ladite vitrine 21 qui se trouve à la hauteur du champ visuel du consommateur.

Dans cet exemple particulier, trois dispositifs sont utilisés dans une même vitrine. Dans chacun des dispositifs se trouve un objet exposé O. Les dispositifs sont synchronisés entre eux afin de mettre en mouvement de manière coordonnée chaque objet dans son dispositif. Par exemple, les trois objets exposés peuvent monter et descendre en même temps ou au contraire, de manière décalée pour créer un mouvement de vague. Dans cette forme de réalisation, la zone technique T comprenant les moyens de mise en mouvement est située en-dessous de la zone d'exposition E, à l'apex de laquelle se trouve la source lumineuse L intégrant, par exemple, la technologie LED. La zone d'exposition E comprend une portion de visibilité V majoritaire dont la paroi comprend un élément transparent comme par exemple du verre ou du plexiglas. L'objet à exposer O est suspendu par l'élément de suspension S dans la zone d'exposition E. L'élément de suspension comprend un point d'inflexion localisé dans un cache au-dessus de la zone d'exposition E (zone technique T en deux parties). Une extrémité de l'élément de suspension S est relié à l'objet exposé O, le segment passe par un anneau pour former le point d'inflexion alors que l'autre extrémité est reliée à au moins un moyen de mise en mouvement localisé dans le socle (zone technique T). Dans cette forme de réalisation, l'objet à exposer est en rotation sur lui-même et se déplace de haut en bas. Sa trajectoire comprend donc une composante circulaire et une composante Y.

Une autre mise en oeuvre en séquence du dispositif selon la présente invention selon un temps T illustré à la figure 8 et selon un temps T1 illustré à la figure 9 comprend des moyens de mise en oeuvre comprenant plusieurs premiers moyens motorisés dans la zone technique T non illustrée, la zone d'exposition E comprenant quatre objets exposés O chacun suspendu par un élément de suspension S, par exemple, une extrémité de l'élément de suspension S est relié à l'objet exposé O. La zone d'exposition E n'est pas délimitée par une enceinte. On peut y voir la portion de visibilité V de la zone d'exposition E comprenant un fond F recouvert d'une matière textile sombre intégrant une pluralité de particules, fibres, éléments réfléchissant la lumière. Les moyens de mise en mouvement sont synchronisés entre eux afin de mettre en mouvement de manière coordonnée chaque objet. Les objets à exposer O sont déplacés selon une trajectoire prédéterminée, ici selon un mouvement latéral, qui leur permet de se rejoindre au centre de la portion de visibilité V de la zone d'exposition E au temps T1 ou de se déplacer dans des directions opposées les unes des autres au temps T. Dans cette forme de réalisation, la trajectoire des objets exposés O comprend une composante X.

Un autre mode de réalisation préféré du dispositif suivant la présente invention est illustré à la figure 10. Un dispositif pour la présentation d'objet comprenant une zone d'exposition E comprenant une portion de visibilité V de l'objet à exposer et une zone technique T, ladite zone d'exposition E étant agencée pour contenir un objet à exposer O suspendu à un élément de suspension S et un fond F recouvert d'une matière textile sombre intégrant une pluralité de particules, fibres, éléments réfléchissant la lumière.

Selon l'invention, la zone technique T est au-dessus de la zone d'exposition E. Dans certaines variantes, il peut y avoir plusieurs zones techniques T. La zone technique T contenant les moyens de mise en mouvement est, par exemple, en-dessous tandis qu'une autre zone technique T plus petite pourrait être prévue au-dessus, simplement munies de crochets, anneaux, poulies, ... Ledit dispositif comprend aussi un socle lui permettant d'atteindre une certaine hauteur.

Les figures 11, 12 et 13 montrent l'agencement de la au moins une source lumineuse L plus en détail. La description suivante de la au moins une source lumineuse L s'applique à tous les modes de réalisation précédents.

Selon l'invention, la au moins une source lumineuse L comprend au moins une première source lumineuse L1 et au moins une seconde source lumineuse L2. Les deux sources lumineuses L1, L2 contribuent à maintenir ou à rendre l'élément de suspension invisible.

La au moins une première source lumineuse L1 est agencée pour créer une lumière indirecte. La lumière indirecte est créée par une réflexion de la lumière provenant de la au moins une première source lumineuse L1, par une réflexion de le lumière sur le fond F. La au moins une première source lumineuse L1 est de préférence disposée au moins un côté du fond F ou de la portion de visibilité V. La au moins première source lumineuse est de préférence disposée dans la zone du dispositif qui n'est pas visible pour le consommateur, c'est-à-dire à l'extérieur de la portion de visibilité V. Ceci est illustré sur la figure 11 qui montre la position de la première source lumineuse L1 en traits pointillés car elle ne serait normalement pas visible pour le consommateur. Dans le mode de réalisation représenté, la au moins une première source de lumière L1 est disposée sur deux côtés latéraux opposés du fond F ou de la portion de visibilité V, de préférence les côtés gauche et droit. Cependant, il serait également possible de disposer la au moins une première source lumineuse L1 sur les côtés supérieur et inférieur ou sur trois côtés ou sur les quatre côtés ou sur un seul côté latéral. La au moins une première source lumineuse est de préférence disposée entre la face avant (avec la portion de visibilité V) et la face arrière (avec l'arrière-plan F) plus proche de la face arrière du dispositif. La au moins une première source de lumière L1 s'étend de préférence sur le ou les côtés latéraux où la première source de lumière L1 est disposée. Ceci est de préférence réalisé par une barre de LED s'étendant sur tout le côté latéral où la au moins une première source de lumière L1 est agencée.

La au moins première source lumineuse L1 est agencée de telle sorte que (les rayons de la) lumière (directe) de la au moins une première source lumineuse L1 illumine le fond F. La au moins première source lumineuse L1 est agencée de telle sorte que (les rayons de la) lumière (directe) de la au moins une première source lumineuse L1 n'éclaire pas l'objet par les rayons lumineux directs provenant de la au moins une première source lumineuse L1, mais uniquement par les rayons lumineux indirects réfléchis par le fond F. L'éclairage (direct) du fond F créé la lumière indirecte. De préférence, le dispositif comprend un premier moyen de blocage pour bloquer les rayons lumineux directs de la au moins une première source lumineuse L1 vers l'objet O. Ici, le premier moyen de blocage est réalisé par les parois latérales 8 (cloison latérale). De préférence, il existe un espace entre les premiers moyens de blocage ou les parois latérales 8 et le fond F à travers lequel passe la lumière de la au moins une première source lumineuse L1 pour éclairer le fond F (sans éclairer directement l'objet). Ceci est bien représenté sur la figure 12. Dans le mode de réalisation représenté, la lumière indirecte provenant du fond F est créée par une réflexion.

La au moins une seconde source lumineuse L2 est configurée pour éclairer l'objet à exposer O et / ou l'élément de suspension S, par des rayons lumineux directs. La au moins une deuxième source lumineuse L2 est de préférence disposée sur au moins un côté de la portion de visibilité V. La au moins une deuxième source lumineuse L2 est de préférence disposée dans la zone du dispositif non visible pour le consommateur, c'est-à-dire à l'extérieur de la portion de visibilité V. Ceci est représenté sur la figure 11 qui montre la position de la deuxième source lumineuse L2 en traits pointillés car elle ne serait normalement pas visible pour le consommateur. Dans le mode de réalisation représenté, la au moins une seconde source lumineuse L2 est disposée sur deux côtés latéraux opposés de la portion de visibilité V, de préférence le côté supérieur et le côté inférieur. Cependant, il serait également possible de disposer la au moins une seconde source lumineuse L1 sur le côté gauche et supérieur ou sur trois côtés ou sur les quatre côtés ou sur un seul côté latéral. La au moins une seconde source lumineuse L2 est de préférence disposée entre la face avant (avec la portion de visibilité V) et la face arrière (avec le fond F) plus près de la face avant du dispositif, de préférence dans les derniers 30 %, de préférence le derniers 20 %, de préférence les derniers 10 % vers l'avant. La au moins une seconde source lumineuse L2 s'étend de préférence sur le ou les côtés latéraux où la seconde source de lumière L2 est agencée. Ceci est de préférence réalisé par une barre de LED s'étendant sur tout le côté latéral où la au moins une seconde source lumineuse L2 est agencée.

La au moins seconde source lumineuse L2 est agencée de telle sorte que (les rayons de) la lumière (directe) de la au moins une seconde source lumineuse L2 illumine l'objet O et / ou l'élément de suspension S. La au moins seconde source lumineuse L2 est de préférence disposé de telle sorte que (les rayons de) la lumière (directe) de la au moins une seconde source lumineuse L2 soit réfléchie par l'élément de suspension S de telle sorte que les réflexions (spéculaires) ne sont pas visibles pour un consommateur observant l'objet O à travers la portion de visibilité V. Ceci est résolu en disposant la au moins une seconde source lumineuse L2 à proximité de la face avant de l'appareil et / ou en évitant les rayons lumineux directs avec des angles lumineux s'étendant trop à l'intérieur du dispositif (vers l'arrière) et / ou en agençant la au moins une seconde source lumineuse L2 telle que les rayons lumineux directs s'étendent presque parallèlement à la portion de visibilité V ou à l'élément de suspension S ou avec de petits angles vers l'élément de suspension S. Ainsi, également des réflexions de l'élément de suspension S n'ont que de petits angles vers l'élément de suspension S et ne sont pas réfléchis à l'extérieur de la portion de visibilité V. La au moins une deuxième source lumineuse L2 est de préférence agencée de telle sorte que l'angle maximum des rayons lumineux vers l'élément de suspension S limite l'angle lumineux à l'intérieur le dispositif est inférieur à 40 °, de préférence à 30°, de préférence à 20°, de préférence à 15°. La au moins une seconde source lumineuse L2 est de préférence agencée de telle sorte que les réflexions de l'élément de suspension S (dans toutes les positions possibles de l'objet à exposer O dans la portion de visibilité V) ne sont pas visibles pour le consommateur observant l'objet O. De préférence, le dispositif comprend un deuxième moyen de blocage pour bloquer les rayons lumineux directs de la au moins une deuxième source lumineuse L2 se dirigeant trop à l'intérieur du dispositif (et créant ainsi des réflexions de l'élément de suspension S visibles par le consommateur). Ici, le deuxième moyen de blocage est réalisé du côté inférieur de la portion de visibilité V par la zone d'amortissement 7. Un autre moyen de blocage 21 est disposé du côté supérieur de la portion de visibilité V.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Dispositif pour la présentation d'objet comprenant une zone d'exposition (E) et une zone technique (T), ladite zone technique (T) est au-dessus de la zone d'exposition (E), ladite zone d'exposition (E) comprenant une portion de visibilité (V) de l'objet à exposer (O), ladite zone d'exposition (E) étant agencée pour contenir un objet à exposer (O) et ladite zone technique (T) contenant des moyens de mise en mouvement de l'objet à exposer (O), isolés dans ladite zone technique (T) et agencés pour conférer un déplacement audit objet à exposer (O), lesdits moyens de mise en mouvement de l'objet à exposer (O) comprenant au moins un moyen motorisé et au moins un moyen de transmission agencé pour transmettre un mouvement imparti par ledit au moins un moyen motorisé audit objet à exposer (O), ledit moyen de transmission comprenant au moins un élément de suspension (S) agencé pour être relié via une première partie à l'objet à exposer (O) et via une deuxième partie audit au moins un moyen motorisé, dans lequel ledit au moins un élément de suspension (S) est un fil, le dispositif comprenant, en outre, un fond (F), le dispositif comprenant au moins une source lumineuse (L), l'association de ladite au moins une source lumineuse, des moyens de mise en mouvement et du fond (F) est agencée pour rendre ledit au moins un élément de suspension invisible et pour que l'objet semble flotter, dans lequel ladite au moins une source lumineuse (L) comprend au moins une première source lumineuse (L1) et au moins une deuxième source lumineuse (L2), dans lequel la au moins une première source lumineuse (L1) est agencée pour éclairer le fond (F), dans lequel ladite au moins une première source lumineuse (L1) est agencée pour conférer un éclairage indirect dudit objet à exposer (O) en reflétant un éclairage direct de ladite au moins une première source lumineuse (L1) ftf par le fond (F) telle que le fond crée un éclairage indirect complexe reflété par le fond (F) qui capte l'attention de l'œil d'un consommateur, trompe l'œil du consommateur et rend l'élément de suspension invisible pour le consommateur, dans lequel la au moins une premier source lumineuse (L1) est agencée de telle sorte que les rayons de la lumière directe de la au moins une première source lumineuse (L1) n'éclaire pas l'objet par les rayons lumineux directs provenant de la au moins une premier source lumineuse (L1), dans lequel la au moins une deuxième source lumineuse (L2) est agencée pour éclairer avec un éclairage direct dudit objet à exposer (O).

2. Dispositif pour présentation d'objet selon la revendication 1, dans lequel lesdits moyens de mise en mouvement comprenant au moins un moyen motorisé comprennent :
a. au moins un premier moyen motorisé agencé pour conférer une première composante selon l'axe X, l'axe Y ou l'axe Z dans un référentiel mathématique ou une première composante circulaire ; et/ou
b. un deuxième moyen motorisé agencé pour conférer une deuxième composante, différente de la première, selon l'axe X, l'axe Y ou l'axe Z dans un référentiel mathématique ou une deuxième composante circulaire ; et/ou
c. un troisième moyen motorisé agencé pour conférer une troisième composante, différente de la première et de la deuxième composante, selon l'axe X, l'axe Y ou l'axe Z dans un référentiel mathématique ou une troisième composante circulaire ; et/ou
d. un quatrième moyen motorisé agencé pour conférer une quatrième composante, différente de la première, de la deuxième et de la troisième composante, selon l'axe X, l'axe Y ou l'axe Z dans un référentiel mathématique ou une troisième composante circulaire.

3. Dispositif pour la présentation d'objet selon la revendication 2, comprenant :
a. au moins un premier moteur agencé relié au moins audit premier moyen motorisé et agencé pour mettre en mouvement ledit premier moyen motorisé ; et/ou
b. un deuxième moteur relié audit deuxième moyen motorisé et agencé pour mettre en mouvement ledit deuxième moyen motorisé.

4. Dispositif pour la présentation d'objet selon la revendication 2 ou 3, dans lequel ledit premier moyen motorisé comprend au moins un axe autour duquel s'entoure l'élément de suspension (S), ledit premier moyen motorisé étant mis en mouvement par le premier moteur.

5. Dispositif pour la présentation d'objet selon l'une quelconque des revendications 2 à 4, dans lequel ledit au moins un élément de suspension (S) agencé pour être relié à l'objet à exposer (O) et audit premier moyen motorisé passe par au moins un élément agencé pour conférer un point d'inflexion audit premier ou deuxième mouvement conféré au moins à ladite deuxième partie dudit élément de suspension (S), comme par exemple un anneau passant, un crochet ou une poulie.

6. Dispositif pour la présentation d'objet selon l'une quelconque des revendications 2 à 5, dans lequel ladite zone technique (T) comprend au moins un premier rail de guidage (4, 4'), éventuellement deux premiers rails de guidage (4, 4'), s'étendant selon la direction de l'axe X ou selon la direction de l'axe Y et dans lequel ledit premier moyen motorisé comprend un chariot mobile le long dudit au moins un rail de guidage, dans lequel ladite zone technique comprend en outre au moins deux deuxièmes rails de guidage s'étendant transversalement par rapport audit au moins un premier rail de guidage (4), ledit premier rail de guidage (4) étant monté coulissant dans lesdits deuxième rails de guidage, et étant actionné par ledit premier moteur ou par un troisième moteur.

7. Dispositif pour présentation d'objet selon l'une quelconque des revendications 3 à 6, dans lequel ledit deuxième moyen motorisé comprenant une première roue dentée (9) et une deuxième roue dentée (10), formant un engrenage, ladite première roue dentée (9) étant le pignon dudit engrenage et étant mise en mouvement par ledit premier ou deuxième moteur, ladite deuxième roue dentée (10) étant reliée audit élément de suspension (S) éventuellement via un boîtier (13) et conférant ledit deuxième mouvement de rotation au moins à ladite première partie dudit élément de suspension (S).

8. Dispositif pour présentation d'objet selon l'une quelconque des revendications 1 à 7, dans lequel le fond (F) comprend un textile avec une surface en relief, c'est à dire non plate.

9. Dispositif pour la présentation d'objet selon l'une quelconque des revendications 1 à 8, dans lequel le fond (F) comprend une quantité importante d'éléments à analyser par l'œil au même moment les éléments à analyser par l'œil, dans lequel les éléments à analyser par l'œil sont des fibres, trous ou rainures.

10. Dispositif pour la présentation d'objet selon la revendication 9, dans lequel le fond (F) est : une plaque métallique comprenant de nombreux trous ou comprenant des rainures, ou de l'herbe synthétique.

11. Dispositif pour la présentation d'objet selon l'une quelconque des revendications 1 à 10, dans lequel ladite au moins une seconde source lumineuse (L2) est disposée de telle sorte que les rayons de la lumière directe de la au moins une seconde source lumineuse (L2) soit réfléchie par l'élément de suspension (S) de telle sorte que les réflexions spéculaires ne sont pas visibles pour un consommateur observant l'objet O à travers la portion de visibilité (V).

12. Dispositif pour la présentation d'objet selon l'une quelconque des revendications 1 à 11, dans lequel ledit au moins un élément de suspension (S) est un fil mono-filament.

13. Dispositif pour présentation d'objet selon l'une quelconque des revendications 1 à 12, dans lequel ladite zone d'exposition comprend ladite au moins une source lumineuse (L) localisée dans ladite zone d'exposition, dans lequel lesdites moyens de mise en mouvement de l'objet à exposer (O) sont agencés pour conférer un déplacement audit objet à exposer (O) selon une trajectoire prédéfinie, dans lequel ladite au moins une source lumineuse (L) est agencée pour conférer un éclairage indirect dudit objet à exposer (O).

14. Dispositif pour présentation d'objet selon l'une quelconque des revendications 1 à 13, dans lequel ladite zone d'exposition (E) et/ou la portion de visibilité (V) de l'objet à exposer (O) est visible et ladite zone technique (T) n'est pas visible et/ou est cachée derrière une paroi frontale.

## Patentansprüche

1. Vorrichtung zur Objektpräsentation, umfassend einen Ausstellungsbereich (E) und einen technischen Bereich (T), wobei der technische Bereich (T) oberhalb des Ausstellungsbereichs (E) ist, der Ausstellungsbereich (E) umfassend einen Sichtabschnitt (V) des auszustellenden Objekts (O), wobei der Ausstellungsbereich (E) angeordnet ist, um ein auszustellendes Objekt (O) zu enthalten, und wobei der technische Bereich (T) Einrichtungen enthält, um das auszustellende Objekt (O) in Bewegung zu versetzen, die in dem technischen Bereich (T) isoliert und angeordnet sind, um dem auszustellenden Objekt (O) eine Bewegung zu verleihen, die Einrichtungen, um das auszustellende Objekt (O) in Bewegung zu versetzen, umfassend mindestens eine motorisierte Einrichtung und mindestens eine Übertragungseinrichtung, die angeordnet ist, um eine Bewegung, die von der mindestens einen motorisierten Einrichtung auferlegt wird, auf das auszustellende Objekt (O) zu übertragen, die Übertragungseinrichtung umfassend mindestens ein Aufhängungselement (S), das angeordnet ist, um über ein erstes Teil mit dem auszustellenden Objekt (O) und über ein zweites Teil mit der mindestens einen motorisierten Einrichtungen verbunden zu sein, wobei das mindestens eine Aufhängungselement (S) ein Faden ist, die Vorrichtung ferner umfassend einen Boden (F), die Vorrichtung umfassend mindestens eine Lichtquelle (L), wobei die Assoziation der mindestens einen Lichtquelle, den Einrichtungen zum in Bewegung versetzen und dem Boden (F) angeordnet ist, um das mindestens eine Aufhängungselement unsichtbar zu machen und damit das Objekt zu schweben scheint, wobei die mindestens eine Lichtquelle (L) mindestens eine erste Lichtquelle (L1) und mindestens eine zweite Lichtquelle (L2) umfasst, wobei die mindestens eine erste Lichtquelle (L1) angeordnet ist, um den Boden (F) zu beleuchten, wobei die mindestens eine erste Lichtquelle (L1) angeordnet ist, um dem Ausstellungsobjekt (O) eine indirekte Beleuchtung zu verleihen, indem sie eine direkte Beleuchtung der mindestens einen ersten Lichtquelle (L1) durch den Boden (F) reflektiert, sodass der Boden eine komplexe indirekte Beleuchtung erzeugt, die durch den Boden (F) reflektiert wird, die die Aufmerksamkeit des Auges eines Verbrauchers auf sich zieht, das Auge des Verbrauchers täuscht und das Aufhängungselement für den Verbraucher unsichtbar macht, wobei die mindestens eine erste Lichtquelle (L1) angeordnet ist, sodass die Strahlen des direkten Lichts von der mindestens einen ersten Lichtquelle (L1) das Objekt nicht durch die direkten Lichtstrahlen von der mindestens einen ersten Lichtquelle (L1) beleuchten, wobei die mindestens eine zweite Lichtquelle (L2) angeordnet ist, um das auszustellende Objekt (O) mit direkter Beleuchtung zu beleuchten.

2. Vorrichtung zur Objektpräsentation nach Anspruch 1, wobei die Einrichtungen zum in Bewegung versetzen, die mindestens eine motorisierte Einrichtung umfassen, umfassend:
a. mindestens eine erste motorisierte Einrichtungen, die angeordnet ist, um eine erste Komponente entlang der X-Achse, der Y-Achse oder der Z-Achse in einem mathematischen Bezugssystem oder eine erste kreisförmige Komponente zu verleihen; und/oder
b. eine zweite motorisierte Einrichtung, die angeordnet ist, um eine zweite Komponente, die sich von der ersten unterscheidet, entlang der X-Achse, der Y-Achse oder der Z-Achse in einem mathematischen Bezugssystem oder eine zweite kreisförmige Komponente zu verleihen; und/oder
c. eine dritte motorisierte Einrichtung, die angeordnet ist, um eine dritte Komponente, die sich von der ersten und der zweiten Komponente unterscheidet, entlang der X-Achse, der Y-Achse oder der Z-Achse in einem mathematischen Bezugssystem oder eine dritte kreisförmige Komponente zu verleihen; und/oder
d. eine vierte motorisierte Einrichtung, die angeordnet ist, um eine vierte Komponente, die sich von der ersten, der zweiten und der dritten Komponente unterscheidet, entlang der X-Achse, der Y-Achse oder der Z-Achse in einem mathematischen Bezugssystem oder eine dritte kreisförmige Komponente zu verleihen.

3. Vorrichtung zur Objektpräsentation nach Anspruch 2, umfassend:
a. mindestens einen ersten Motor, der angeordnet ist, um mit der mindestens einen ersten motorisierten Einrichtung verbunden zu sein und angeordnet ist, um die erste motorisierte Einrichtungen in Bewegung zu versetzen; und/oder
b. einen zweiten Motor, der mit der zweiten motorisierten Einrichtung verbunden und angeordnet ist, um die zweite motorisierte Einrichtung in Bewegung zu versetzen.

4. Vorrichtung zur Objektpräsentation nach Anspruch 2 oder 3, wobei die erste motorisierte Einrichtung mindestens eine Achse umfasst, um die sich das Aufhängungselement (S) dreht, wobei die erste motorisierte Einrichtung durch den ersten Motor in Bewegung versetzt wird.

5. Vorrichtung zur Objektpräsentation nach einem der Ansprüche 2 bis 4, wobei das mindestens eine Aufhängungselement (S), das angeordnet ist, um mit dem auszustellenden Objekt (O) und der ersten motorisierten Einrichtung verbunden zu sein, durch mindestens ein Element verläuft, das angeordnet ist, um der ersten oder zweiten Bewegung, die mindestens dem zweiten Teil des Aufhängungselements (S) verliehen wird, einen Wendepunkt zu verleihen, wie beispielsweise ein durchgehender Ring, ein Haken oder eine Rolle.

6. Vorrichtung zur Objektpräsentation nach einem der Ansprüche 2 bis 5, wobei der technische Bereich (T) mindestens eine erste Führungsschiene (4, 4'), optional zwei erste Führungsschienen (4, 4'), umfasst, die sich in der Richtung der X-Achse oder in der Richtung der Y-Achse erstreckt, und wobei die erste motorisierte Einrichtung einen Wagen umfasst, der entlang der mindestens einen Führungsschiene beweglich ist, wobei der technische Bereich ferner mindestens zwei zweite Führungsschienen umfasst, die sich quer zu der mindestens einen ersten Führungsschiene (4) erstrecken, wobei die erste Führungsschiene (4) gleitend in den zweiten Führungsschienen montiert ist und von dem ersten Motor oder einem dritten Motor angetrieben wird.

7. Vorrichtung zur Objektpräsentation nach einem der Ansprüche 3 bis 6, wobei die zweite motorisierte Einrichtung ein erstes Zahnrad (9) und ein zweites Zahnrad (10) umfasst, die ein Zahnradgetriebe bilden, wobei das erste Zahnrad (9) das Ritzel des Getriebes ist und durch den ersten oder den zweiten Motor in Bewegung versetzt wird, wobei das zweite Zahnrad (10) optional über ein Gehäuse (13) mit dem Aufhängungselement (S) verbunden ist und die zweite Drehbewegung zumindest dem ersten Teil des Aufhängungselements (S) verleiht.

8. Vorrichtung zur Objektpräsentation nach einem der Ansprüche 1 bis 7, wobei der Boden (F) ein Textil mit einer erhabenen, soll heißen nicht flachen Oberfläche umfasst.

9. Vorrichtung zur Objektpräsentation nach einem der Ansprüche 1 bis 8, wobei der Boden (F) eine große Menge an Elementen umfasst, die das Auge analysieren soll, zur gleichen Zeit die Elemente, die das Auge analysieren soll, wobei die von dem Auge zu analysierenden Elemente Fasern, Löcher oder Rillen sind.

10. Vorrichtung zur Objektpräsentation nach Anspruch 9, wobei der Boden (F) wie folgt ist:
eine Metallplatte, umfassend viele Löcher oder umfassend Rillen, oder
synthetisches Gras.

11. Vorrichtung zur Objektpräsentation nach einem der Ansprüche 1 bis 10, wobei die mindestens eine zweite Lichtquelle (L2) angeordnet ist, sodass die Strahlen des direkten Lichts von der mindestens einen zweiten Lichtquelle (L2) von dem Aufhängungselement (S) reflektiert werden, sodass die spiegelnden Reflexionen für einen Verbraucher, der das Objekt O durch den Sichtabschnitt (V) betrachtet, nicht sichtbar sind.

12. Vorrichtung zur Objektpräsentation nach einem der Ansprüche 1 bis 11, wobei das mindestens eine Aufhängungselement (S) ein Monofilamentfaden ist.

13. Vorrichtung zur Objektpräsentation nach einem der Ansprüche 1 bis 12, wobei der Ausstellungsbereich die mindestens eine Lichtquelle (L) umfasst, die sich in dem Ausstellungsbereich befindet, wobei die Einrichtungen, um das auszustellende Objekt (O) in Bewegung zu versetzen, angeordnet sind, um dem auszustellenden Objekt (O) eine Bewegung entlang einer vordefinierten Bahn zu verleihen, wobei die mindestens eine Lichtquelle (L) angeordnet ist, um dem auszustellenden Objekt (O) eine indirekte Beleuchtung zu verleihen.

14. Vorrichtung zur Objektpräsentation nach einem der Ansprüche 1 bis 13, wobei der Ausstellungsbereich (E) und/oder der Sichtabschnitt (V) des auszustellenden Objekts (O) sichtbar ist und der technische Bereich (T) nicht sichtbar ist und/oder hinter einer Frontwand verborgen ist.

## Claims

1. Device for displaying an object comprising an exhibition area (E) and a technical area (T), said technical area (T) being above the exhibition area (E), said exhibition area (E) comprising a visibility portion (V) of the object to be exhibited (O), said exhibition area (E) being arranged to contain an object to be exhibited (O) and said technical area (T) containing means for setting in motion the object to be exhibited (O), separated in said technical area (T) and arranged to impart a movement to said object to be exhibited (O), said means for setting in motion the object to be exhibited (O) comprising at least one motorised means and at least one transmission means arranged to transmit a movement imparted by said at least one motorised means to said object to be exhibited (O), said transmission means comprising at least one suspension element (S) arranged to be connected via a first part to the object to be exhibited (O) and via a second part to said at least one motorised means, wherein said at least one suspension element (S) is a wire, the device further comprising a background (F), the device comprising at least one light source (L), the combination of said at least one light source, movement means and the background (F) is arranged to make said at least one suspension element invisible and to make the object appear to float, wherein said at least one light source (L) comprises at least one first light source (L1) and at least one second light source (L2), wherein the at least one first light source (L1) is arranged to illuminate the background (F), wherein said at least one first light source (L1) is arranged to provide indirect lighting of said object to be displayed (O) by reflecting the direct lighting of said at least one first light source (L1) through the background (F), such that the background creates complex indirect lighting reflected by the background (F) which captures the attention of a consumer's eye, plays a trick on the consumer's eye and makes the suspension element invisible to the consumer, wherein the at least one first light source (L1) is arranged such that the rays of direct light from the at least one first light source (L1) do not illuminate the object via the direct light rays coming from the at least one first light source (L1), wherein the at least one second light source (L2) is arranged to illuminate said object to be displayed (O) with direct lighting.

2. Device for displaying an object according to claim 1, wherein said movement means comprising at least one motorised means comprise:
a. at least one first motorised means arranged to impart a first component along the X axis, the Y axis or the Z axis in a mathematical frame of reference or a first circular component; and/or
b. a second motorised means arranged to impart a second component, different from the first, along the X axis, the Y axis or the Z axis in a mathematical frame of reference or a second circular component; and/or
c. a third motorised means arranged to impart a third component, different from the first and second components, along the X axis, the Y axis or the Z axis in a mathematical frame of reference or a third circular component; and/or
d. a fourth motorised means arranged to impart a fourth component, different from the first, second and third components, along the X axis, the Y axis or the Z axis in a mathematical frame of reference or a third circular component.

3. Device for displaying an object according to claim 2, comprising:
a. at least one first motor arranged connected to at least said first motorised means and arranged to set said first motorised means in motion; and/or
b. a second motor connected to said second motorised means and arranged to set said second motorised means in motion.

4. Device for displaying an object according to claim 2 or 3, wherein said first motorised means comprises at least one axis around surrounded by the suspension element (S), said first motorised means being set in motion by the first motor.

5. Device for displaying an object according to any one of claims 2 to 4, wherein said at least one suspension element (S) arranged to be connected to the object to be displayed (O) and said first motorised means passes through at least one element arranged to impart a point of inflection to said first or second movement imparted at least to said second part of said suspension element (S), such as for example a through-ring, a hook or a sheave.

6. Device for displaying an object according to any one of claims 2 to 5, wherein said technical area (T) comprises at least one first guide rail (4, 4'), optionally two first guide rails (4, 4'), extending in the direction of the X axis or in the direction of the Y axis and wherein said first motorised means comprises a carriage capable of moving along said at least one guide rail, wherein said technical area further comprises at least two second guide rails extending transversely with respect to said at least one first guide rail (4), said first guide rail (4) being mounted so as to slide in said second guide rails, and being driven by said first motor or by a third motor.

7. Device for displaying an object according to any one of claims 3 to 6, wherein said second motorised means comprises a first gearwheel (9) and a second gearwheel (10), forming a gear, said first gear wheel (9) being the pinion of said gear and being set in motion by said first or second motor, said second gear wheel (10) being connected to said suspension element (S) optionally via a housing (13) and imparting said second rotational movement at least to said first part of said suspension element (S).

8. Device for displaying an object according to any one of claims 1 to 7, wherein the background (F) comprises a textile with a raised surface, i.e. one that is not flat.

9. Device for displaying an object according to any one of claims 1 to 8, wherein the background (F) comprises a large quantity of elements to be analysed visually at the same time as the elements to be analysed visually, wherein the elements to be analysed visually are fibres, holes or grooves.

10. Device for displaying an object according to claim 9, wherein the background (F) is:
a metal plate comprising many holes or comprising grooves, or
synthetic grass.

11. Device for displaying an object according to any one of claims 1 to 10, wherein said at least one second light source (L2) is arranged such that the rays of direct light from the at least one second light source (L2) are reflected by the suspension element (S), such that specular reflections are not visible to a consumer observing the object O through the visibility portion (V).

12. Device for displaying an object according to any one of claims 1 to 11, wherein said at least one suspension element (S) is a monofilament thread.

13. Device for displaying an object according to any one of claims 1 to 12, wherein said exhibition area comprises said at least one light source (L) located in said exhibition area, wherein said means for setting in motion the object to be displayed (O) are arranged to impart a movement to said object to be displayed (O) along a predefined trajectory, wherein said at least one light source (L) is arranged to impart indirect lighting to said object to be displayed (O).

14. Device for displaying an object according to any one of claims 1 to 13, wherein said exhibition area (E) and/or the visibility portion (V) of the object to be displayed (O) is visible and said technical area (T) is not visible and/or is hidden behind a front wall.
